# NEUE EUROPÄISCHE PATENTSCHRIFT

(11) **EP 0 006 621 B2**
(45) Veröffentlichungstag und Bekanntmachung des Hinweises auf die Entscheidung über den Einspruch: **28.05.1986**
(45) Hinweis auf die Patenterteilung: 12.08.1981
(21) Anmeldenummer: 79102161.1
(22) Anmeldetag: 28.06.1979
(51) Int. Cl.: E01D 19/04, E04B 1/36

(54) **Kippgleitlager für Brücken oder ähnliche Bauwerke, mit Ober-, Zwischen- und Unterplatte, und Verfahren zum Auskleiden der gekrümmten Oberseite der Unterplatte solcher Kippgleitlager**
A sliding swing bearing for bridges and similar structures comprising top, centre and base plate, and method for lining the curved upper surface of the base plate of such bearings
Appui oscillant et à glissement pour ponts et ouvrages d'art analogues comprenant une plaque supérieure, une plaque intermédiaire et une plaque inférieure et procédé pour revêtir la surface courbée de la plaque inférieure de ces appuis

(30) Priorität: 04.07.1978 DE 2829309
(43) Veröffentlichungstag der Anmeldung: 09.01.1980
(73) Patentinhaber: GLACIER GMBH - DEVA WERKE, D-35260 Stadtallendorf (DE)
(72) Erfinder: Greb, Gerhard, D-6315 Mücke 2 (DE); Baigent, Maurice G., Broadway Ilminster/Somerset (GB)
(74) Vertreter: Geyer, Werner, Dr.-Ing.

## Beschreibung

Die Erfindung bezieht sich auf ein Verfahren zum Auskleiden der konkav gewölbten Oberseite der Unterplatte eines Kippbewegungen eines Brückenüberbaus oder dergleichen ermöglichenden Lagers durch Einlegen einer auf ihrer Gleitfläche geschliffenen korrosionsbeständigen Stahlblechscheibe, sowie weiterhin auf ein nach einem solchen Verfahren ausgekleidetes Lager, das eine Oberplatte, eine Unterplatte und eine zwischengeschaltete Zwischenplatte aufweist.

Bei Kippgleitlagern für Brücken oder andere Bauwerke, bei denen schwere Lasten abgestützt werden müssen, wird herkömmlicherweise die Gleitfläche in der sphärischen Ebene so ausgeführt, daß dort eine Reibkombination PTFE mit Hartchrom vorliegt. Üblicherweise wird hierbei der PTFE-Schicht (Polytetrafluoräthylen-Schicht) in der konkav gewölbten Oberseite des Lagerunterteiles gekammert angebracht, während die gegen diese PTFE-Schicht anlaufende, der konkaven Krümmung der Unterschicht entsprechend konvex angepaßte Krümmung der Unterseite der Zwischenplatte («Kalotte») auf ihrer Oberfläche hartverchromt wird. Es wurde auch bereits die Lösung versucht, die PTFE-Schicht in die konvex gekrümmte Oberfläche der Kalotte einzulegen und die konkav gekrümmte Oberseite des Lagerunterteils mit einer Hartchromschicht zu versehen. Dabei hat sich allerdings gezeigt, daß die Hartverchromung solcher sphärischer, insbesondere konkav ausgeführter Flächen ziemlich teuer ist und die geforderte Gleichmäßigkeit dieser Schicht nur schwierig hergestellt werden kann. Gleichzeitig ist ein ziemlich großer manueller Aufwand für die notwendige Vorpolierung vor dem Verchromungsvorgang und insbesondere auch nach dem Verchromen nicht umgehen. Andererseits ist das Aufbringen einer korrosionsbeständigen Schicht guter Reibeigenschaften jedoch erforderlich.

Bisher bekannte Zulassungen von Brückenlagern durch das Institut für Bautechnik, Berlin, sehen ausschließlich die Anwendung von PTFE auf der einen Reibseite und das Aufbringen einer Hartchromschicht auf der anderen Reibseite vor. Dies bedeutet, daß bislang die Hartverchromung bei in Deutschland bauaufsichtlich zugelassenen Lagern mit allen sich dabei ergebenden Schwierigkeiten in Kauf genommen werden mußte.

In der deutschen Offenlegungsschrift 19 59 964 wird zwar ein Kippgleitlager beschrieben, bei dem zwischen der konkav gewölbten Oberseite seiner Unterplatte und der entsprechend konvex gewölbten Oberfläche des Lager-Zwischenteiles eine bzw. mehrere Schichten aus reibungsverringernden Material angebracht sein sollen. Allerdings wird an keiner Stelle dieser Druckschrift ausgeführt, wie diese reibungsvermindernden Zwischenschichten aufgebracht und wo sie befestigt werden sollen. Weiterhin wird auch nichts über das Auskleiden der konkav gewölbten Oberseite der Unterplatte mit einer korrosionsbeständigen Schutzschicht beschrieben, ganz abgesehen davon, wie so etwas geschehen könnte.

In der deutschen Auslegeschrift 12 61 153 wird ein für Kippbewegungen ausgelegtes Drehgelenk für Baukonstruktionsteile beschrieben bei dem auf die zylindrisch gewölbte untere Drehfläche eine Folie aus elastisch federndem Blech aus Federstahl as Bestandteil einer mehrschichtigen Auflage eingebracht werden kann. Die Auskleidung dieser Drehfläche erfolgt dabei in der Form, daß diese mehrschichtige Auflage mittels einzeiner Niederhaltebügel aus schmalen Blechstreifen bewirkt wird, wobei diese Niederhaltebügel an ihren Enden jeweils befestigt sind und die Niederhaltung der Auflage über ihre zwischen den Befestigungen liegende konvexe Krümmung hinweg bewirken. Die als Niederhaltebügel ausgebildeten Blechstreifen sind dabei über die gesamte Länge der zylindrischen Lagerscheibe hinweg mit relativ großen Zwischenräumen zueinander angeordnet, wodurch sich zwar örtlich eine zufriedenstellende Niederhaltung ergeben kann, das gewünschte gute Anliegen der Auflage über die gesamte Lagerfläche hinweg jedoch nicht sichergestellt ist. Überdies erscheint der Einsatz solcher Niederhalte-Blechstreifen bei zylindrisch geformten Lagerflächen möglich, dürfte jedoch für sphärisch geformte Lagerflächen mit Sicherheit ausscheiden.

Der schweizer Patentschrift 4 21 167 ist ein Verfahren nach dem Oberbegriff des Patentanspruchs 1 entnehmbar, bei dem bereits die konkav gewölbte Oberseite der Unterplatte durch Einlegen einer auf ihrer Gleitfläche geschliffenen, korrosionsbeständigen Stahlblechscheibe ausgekleidet ist (CH-A-4 21 167, S. 2, Z. 5-8, i. Vbdg. mit Unteranspruch 4). Allerdings ist in dieser Druckschrift nicht beschrieben, wie das Verfahren zum Auskleiden dieses Lagers durch Einlegen der Stahlblechscheibe in die gewölbte Oberseite der Unterplatte im einzelnen durchgeführt werden soll. Allein erwähnt ist nur, daß die Stahlblechscheibe an die gewölbte Oberfläche angegossen, angeschweißt, auf diese aufgelegt oder aufgeplattet sein kann. Die Schwierigkeit, die sich bei Gleitbewegungen unter hoher Last bei mit Auflagen versehenen sphärisch gekrümmten Lagerflächen stellt, nämlich ein möglichst gleichmäßiges und sattes Aufliegen der als Auflage gewählten Stahlblechscheibe über ihren ganzen Umfang hinweg an der sphärisch gekrümmten Auflagefläche, ist in dieser Druckschrift weder angesprochen, noch gar im einzelnen untersucht.

Ausgehend hiervon liegt der Erfindung die Aufgabe zugrunde, ein Verfahren nach dem Oberbegriff des Patentanspruches 1 so weiterzu entwickeln, daß das Auskleiden der konkav geformten Oberfläche der Unterplatte rasch und einfach sowie haltbar und materialgerecht ermöglicht und dabei ein besonders festes und sattes Anliegen an der Stahlblechscheibe auf der Unterlage stets sichergestellt wird. Weiterhin liegt der Erfindung die Aufgabe zugrunde, ein nach einem solchen Verfahren ausgekleidetes Lager zu finden, das wirtschaftlich herstellbar und einfach montierbar ist.

Die der Erfindung zugrunde liegende Aufgabe wird bei einem Verfahren gemäß dem Oberbegriff des Patentanspruches 1 dadurch gelöst, daß die Stahlblechscheibe vor dem Einlegen auf die Unterplatte mit einer geringen Überformung in ihrem Zentrum vorgewölbt und nach dem Einlegen längs ihres Umfangs gegen die gewölbte Oberseite der Unterplatte angedrückt wird.

Das erfindungsgemäße Verfahren ist einfach und schnell ausführbar, wobei als Befestigung für das Andrücken des Umfangs der Stahlblechscheibe gegen die Oberseite der Unterplatte jede geeignete Befestigungsmöglichkeit vorgesehen werden kann. Neben Verkleben oder Verschweißen wird vorteilhafterweise das Andrücken des Umfangs der Stahlblechscheibe jedoch durch Schrauben und/oder Verspannen vorgenommen. Durch die erfindungsgemäßen Maßnahmen wird innerhalb der Stahlblechscheibe ein Spannungsaufbau erzielt, der ein besonders festes und sattes Anliegen der Stahlblechscheibe auf der Unterlage stets sicherstellt. Weiterhin sind alle Schwierigkeiten, die sich in Verbindung mit dem bisher bekannten und durchgeführten Aufbringen einer Hart-chrom-Oberflächenschicht einstellen, sicher vermieden, wobei gleichzeitig eine erheblich wirtschaftlichere Herstellung möglich ist.

Ein nach dem erfindungsgemäßen Verfahren ausgekleidetes Lager weist eine Oberplatte, eine Unterplatte und eine zwischengeschaltete Zwischenplatte auf. Erfindungsgemäß ist hierbei vorgesehen, daß die Stahlblechscheibe an ihrem Umfang von außen her mittels eines an der Unterplatte befestigten Halteringes gegen die Oberseite der Unterplatte verspannt ist, dessen Innenfläche, wiederum vorzugsweise, eine Schräge aufweisen kann, die gegen eine entsprechend ausgebildete Schräge am Außenumfang der Stahlblechscheibe andrückt und dadurch die Scheibe fest auf ihren Sitz aufdrückt. In vorteilhafter Ausgestaltung geht hierbei die Schräge des Halterings oben in einen radial nach innen gerichteten Vorsprung über, gegen den die obere Umfangskante der Stahlblechscheibe anliegt. Hierdurch wird eine kraftund formschlüssige Anpressung der Scheibe gegen ihre Unterlage erreicht, wobei gleichzeitig auch noch ein Zentrierungseffekt ausgenutzt werden kann. Eine weitere, vorteilhafte Ausgestaltung des erfindungsgemäßen Lagers besteht auch darin, daß der Haltering über einen abgerundeten Innenwulst die Stahlblechscheibe von oben her gegen die Unterplatte verspannt. Setzt man für die Befestigung . des Halteringes an der Unterplatte Schrauben ein, dann kann in einfacher Weise durch eine entsprechende Variation der Anzahl der Andruckschrauben eine entsprechend große bzw. variable Andruckkraft gegen die zu verspannende Stahlblechscheibe aufgebracht werden.

Vorteilhafterweise besteht die Stahlblechscheibe aus austenitischem Stahlblech einer Dicke von mindestens 0,75 mm und höchstens 5 mm, wobei als austenitisches Stahlblech sich ganz besonders eine Chrom-Nickel-Molybdänlegierung, vorzugsweise etwa eine Legierung der Werkstoffnummer 1 4401 entsprechend DIN 17 440 (Werkstoffbezeichnung : X 5 Cr Ni Mo 18 10), empfiehlt.

Vorteilhafterweise wird bei einem solchen erfindungsgemäßen Lager, bei dem an der der gewölbten Stahlblechscheibe zugewendeten Unterseite der Zwischenplatte ein Werkstoffbelag angebracht ist, dieser zur Verbesserung der Reibverhältnisse in der Kalotten-Reibfläche aus Polytetrafluoräthylen (PTFE) gewählt und an seiner der Stahlblechscheibe zugewendeten Fläche mit schmiermittelgefüllten Schmiertaschen versehen.

Die Maßnahmen nach der Erfindung ermöglichen eine erhebliche Verkürzung der Durchlaufzeiten in der Fertigung solcher Lager, da wegen der von der sonstigen Lagerherstellung getrennten Vorverformung der Stahlblech-Auflage die Schaffung und Bearbeitung der einzelnen Teile parallel zueinander erfolgen kann. Als weiterer sehr kostengünstiger Faktor kommt hinzu, daß die erfindungsgemäß einzusetzenden vorgeformten gewölbten Auflagen (meist als Teilkugelscheiben ausgeführt) im Handel ohne Schwierigkeiten als Kaufteil bezogen werden können. Die Erfindung besticht durch besondere Einfachheit der Auskleidung, wobei der Einsatz einseitig geschliffener und polierter handelsüblicher Lagerbleche erfolgen kann und eine irgendwie geartete Nachbearbeitung der als Lagerfläche ausgebildeten konkav gewölbten Gleitfläche der Stahlblechscheibe völlig vermieden ist ; denn die handelsüblich erhältlichen Stahlbleche weisen bereits die vorgeschriebenen Oberflächengüte auf. Hierdurch wird nicht nur die besonders schwierige Bearbeitung konkav gekrümmter Gleitflächen, die z. B. bei einer Hartverchromung vorgenommen werden müßte, völlig vermieden, sondern es ist gleichzeitig auch die Durchführung einer formgenauen Verkleidung der Krümmungsfläche bei gleichzeitig formgenauer Einlegung und guter mechanischer Befestigbarkeit innerhalb des zu fordernden Toleranzbereiches gesichert. Erst die Erkenntnis des Zusammenwirkens der verschiedenen erfindungsgemäß beanspruchten Merkmale konnte in zufriedenstellender Weise den erfindungsgemäß angestrebten Erfolg sicherstellen. Die erfindungsgemäßen Lager sind schnell und mit besonders großer Gleichmäßigkeit herstellbar, wobei gleichzeitig die von der ebenen Gleitfläche der Oberplatte aufzunehmenden seitlichen Auslenkungen beim Auftreten einer Verformungsbewegung des Überbaus kleiner als etwa beim gattungsgemäßen Lager sind und gleichfalls auch die Lasteinleitung in das Lager aufgrund des Mittenverschiebungsverhaltens des Schwerpunktes günstiger als beim gattungsgemäßen Kippgleitlager gehalten werden kann.

Die Erfindung wird nachfolgend anhand der Zeichnung beispielshalber im Prinzip noch näher erläutert. Es zeigt
Figur 1 eine seitliche Prinzipdarstellung eines erfindungsgemäßen Kippgleitlagers,
Figur 2 eine vergrößerte Detaildarstellung der Einzelheit A aus Figur 1,
Figur 3 eine Draufsicht auf eine für die Auskleidung der konkaven Krümmungsfläche des Unterteiles eines erfindungsgemäßen Lagers einsetzbare vorgeformte Scheibe,
Figur 4 bis 6 prinzipielle Detaildarstellungen für die Einspannung der vorgeformten Scheibe mittels eines Halteringes gegen die Unterplatte mit verschiedenen Haltering-Formen.

Bei dem in Figur 1 dargestellten Kippgleitlager ist eine Oberplatte 1 erkennbar, die auf ihrer Unterseite eben ausgebildet und mit einer gut korrosionsbeständigen Auflageschicht 2 versehen ist. Diese Auflageschicht 2 kann sowohl aus einem nicht rostenden geeigneten Stahlblech, wie auch aus einer Hartchromschicht bestehen.

Die Zwischenplatte 4 des Lagers ist an ihrer Oberseite eben und weist dort in gekammerter Aufnahme eine PTFE-Schicht auf, die etwas über die ebene Oberfläche der Zwischenplatte 4 hinaussteht und mit der Auflage 2 an der Oberplatte 1 im (Reib-)Kontakt steht. Die Zwischenplatte 4 ist an ihrer Unterseite sphärisch gewölbt, im dargestellten Ausführungsbeispiel kugelausschnittförmig. In sie ist wiederum in gekammerter Aufnahme eine entsprechend geformte PTFE-Platte 5 eingelassen, die gegen eine nicht rostende Auflage in der entsprechend konkav geformten, oben auf einer Unterplatte 7 angeordneten Krümmungsfläche vorgesehen ist. Diese « Antikorrosionsschicht » ist in Form einer der konkaven Ausgestaltung der Krümmungsfläche der Unterplatte 7 entsprechend vorgewölbten Scheibe 6 ausgeführt, die auf der Unterplatte 7 im dargestellten Beispiel mit einer Klebstoffschicht 10 (Fig. 2) und in ihrem Randbereich zusätzlich über in Bohrungen 12 (Fig. 3) eingelassene Senkkopfschrauben 9 (Fig. 1 bzw. Fig. 2) befestigt ist. Die Unterplatte 7 ihrerseits ist dann auf einem geeigneten Fundament 8 angeordnet, das in Figur 1 nicht näher ausgestaltet ist.

Wie aus Figur 2 ersichtlich ist, ist die gekammerte PTFE-Reibschicht 5 in der gekrümmten Unterfläche der Zwischenplatte 4 auf ihrer der Unterplatte zugewendeten Seite mit schmiermittelgefüllten Schmiertaschen 11 versehen, durch die eine Dauerschmierung der sphärischen Gleitfläche sichergestellt werden kann.

Die Oberfläche der vorgeformten Schale 6, d. h. die Seite der Schale 6, die der an der Zwischenplatte unten befestigten PTFE-Schicht zugewendet ist, ist geschliffen und poliert. Die Auskleidung der konkaven Oberfläche der Unterplatte 7 erfolgt dabei folgendermaßen :
Zunächst wird die Unterplatte 7 in ihrer genauen Formgebung hergestellt, wobei (ggf. auch gleichzeitig und unabhängig hiervon) aus einem laufenden, handelsüblich erhältlichen, auf der Oberfläche bereits polierten und geschliffenen Metallblech die erforderlichen vorgeformten gewölbten Schalen 6 durch ein geeignetes Verformungsverfahren hergestellt werden. Diese gewölbten Schalen werden sodann in die konkav ausgebildete Krümmungsfläche der Unterplatte 7 eingelegt und dabei dann geeignet miteinander verbunden, z. B. durch eine vorher dort oder auf der Unterseite der Schale aufgetragene Klebstoffschicht, ggf. auch durch im Randbereich der vorgewölbten Schale angeordnete Senkkopfschrauben (welche die alleinigen Befestigungsmittel oder auch zur Klebung zusätzliche Befestigungsmittel darstellen können).

Bei dem in den Figuren gezeigten Kippgleitlager wurde im Interesse einer guten Übersichtlichkeit auf die Darstellung solcher Maßnahmen verzichtet, die bei solchen Kippgleitlagern erforderlich bzw. üblich und jedem Fachmann geläufig sind, etwa seitliche Abdichtungen o. ä.

Die in Figur 3 gezeigte runde Form für eine Scheibe 6 stellt nur eine Ausführungsmöglichkeit einer solchen Scheibe dar. Prinzipiell ist die Verwendung jeder geeigneten, auch nicht-runden Form für die Scheibe 6 möglich, so insbesondere auch etwa eine Vieleckform (z. B. achteckig), wobei die Seiten jeweils die Tangente des inneren Nutzungsdurchmessers der Scheibe 6 darstellen.

In den Figur 4 bis 6 sind (im Prinzip) verschiedene Möglichkeiten für ein mechanisches Niederspannen der Scheibe 6 gegen ihre Auflagefläche durch Einsatz eines Halteringes 13 gezeigt, der über Schrauben 9' gegen die Unterplatte 7 angeschraubt werden kann. Dieses rein mechanische Einspannen der Scheibe 6 setzt ein Verkleben der Scheibe 6 gegen die Unterlage 7 nicht mehr voraus, weshalb hier die Gefahr der Unterrostung bestehen kann. Aus diesem Grunde ist (zumindest) im Bereich der Auflagefläche der Unterplatte 7 für die Scheibe 6 eine korrosionsverhindernde Schicht 17 auf die Unterplatte 7 aufgebracht. Diese Korrosions-Schutzschicht 17 ist dabei als zweifache Auftragung des sogenannten « Grundanstriches » ausgeführt, der in einem Bereich von ca. 50 I-Lm Schichtdicke liegt.

Bei dem Ausführungsbeispiel von Figur 4 ist der Haltering 13, der über Schrauben 9' auf der Unterplatte 7 festgespannt ist, mit einer auf seiner Innenseite unten liegenden Schräge 14 versehen, die gegen eine entsprechende Schräge am Ende der Schicht 6 anliegt. Wird der Haltering 13 über die Schrauben 9' nun gegen die Unterplatte 7 angespannt, dann wird infolge der Keilwirkung zwischen den Schrägen des Halteringes 13 und der Schale 6 eine zunehmende Verspannung der Schale 6 gegen die Unterplatte 7 erreicht, bis eine völlige Anpassung an die Unterlage und ein absolut fester Sitz vorliegt.

Der Haltering 13 bei dem Ausführungsbeispiel nach Figur 5 weist wiederum unten an seiner Innenseite eine Schräge 14 auf, die jedoch diesmal nicht (wie bei dem Ausführungsbeispiel nach Fig. 4) erheblich länger als die Schräge der vorgewölbten Scheibe 6 ausgeführt ist ; vielmehr geht hier die Schräge 14 unmittelbar an der oberen Außenkante der gewölbten Scheibe 6 in einen radial nach innen vorspringenden Absatz 15 des Halteringes 13 über, so daß beim Anschrauben des Halteringes 13 an die Unterplatte 7 zum einen die Keilwirkung über die Schräge 14 (ähnlich wie im Beispiel nach Fig. 4) ausgeübt wird, gleichzeitig jedoch durch den zwischen der Schräge 14 und dem Vorsprung 15 ausgebildeten Winkel ein Ausweichen der Scheibe 6 nach oben durch Anliegen an den Vorsprung 15 verhindert und dadurch zusätzlich ein Niederdrücken des Endes der Scheibe 6 auf die Anlage dort erzielt wird.

Auch bei dem Ausführungsbeispiel, das in Figur 6 gezeigt ist, wird im Endbereich der vorgewölbten Scheibe 6 ein Niederdrücken derselben durch einen abgerundeten unteren Innenwulst 16 des Halteringes 13 erzwungen.

Die vorgewölbte Scheibe 6 ist bei den dargestellten Ausführungsbeispielen vor ihrem Aufbringen auf die Unterplatte 7 derart vorgeformt, daß in ihrem Zentrum eine leichte Überformung ausgebildet ist (d. h., der Krümmungsradius ist dort etwas kleiner als der entsprechende Krümmungsradius auf der Unterplatte 7). Wird die solchermaßen vorgeformte gewölbte Scheibe 6 dann auf die Unterplatte 7 aufgelegt, dann steht der Endbereich der Platte 6 etwas von der zugehörigen Auflagefläche ab. Dieses Abstehen wird sodann durch mechanisches Anpressen über den Haltering 13 wieder abgebaut, was nicht nur zu einem Anliegen auch des Endbereiches der Scheibe 6 an die Aufnahmefläche auf der Unterplatte 7 führt, sondern gleichzeitig auch noch einen Spannungsaufbau innerhalb der Platte 6 derart ausbildet, daß ein besonders festes und sattes Anliegen der Scheibe 6 auf der Unterlage 7 sichergestellt ist.

## Patentansprüche

1. Verfahren zum Auskleiden der konkav gewölbten Oberseite der Unterplatte (7) eines Kippbewegungen eines Brückenüberbaus oder dergleichen ermöglichenden Lagers durch Einlegen einer auf ihrer Gleitfläche geschliffenen korrosionsbeständigen Stahlblechscheibe (6), dadurch gekennzeichnet, daß die Stahlblechscheibe (6) vor dem Einlegen auf die Unterplatte (7) mit einer geringen Überformung in ihrem Zentrum vorgewölbt und nach dem Einlegen längs ihres Um fangs gegen die gewölbte Oberseite der Unterplatte (7) angedrückt wird.

2. Verfahren nach Anspruch 1, dadurch gekennzeichnet, daß das Andrücken des Umfangs der Stahlblechscheibe (6) durch Schrauben und/ oder Verspannen erfolgt.

3. Nach dem Verfahren gemäß Anspruch 1 oder 2 ausgekleidetes Lager, das eine Oberplatte (1), eine Unterplatte 17) und eine zwischengeschaltete Zwischenplatte (4) aufweist, dadurch gekennzeichnet, daß die Stahlblechscheibe (6) an ihrem Umfang von außen her mittels eines an der Unterplatte (7) befestigten Halteringes (13) gegen die Oberseite der Unterplatte (7) verspannt ist.

4. Lager nach Anspruch 3, dadurch gekennzeichnet, daß die Innenfläche des Halterings (13) eine Schräge (14) aufweist, die gegen eine entsprechend ausgebildete Schräge am Außenumfang der Stahlblechscheibe (6) andrückt.

5. Lager nach Anspruch 4, dadurch gekennzeichnet, daß die Schräge (14) des Halterings (13) oben in einen radial nach innen gerichteten Vorsprung (15) übergeht, gegen den die obere Umfangskante der Stahlblechscheibe (6) anliegt.

6. Lager nach Anspruch 3, dadurch gekennzeichnet, daß der Haltering (13) über einen abgerundeten Innenwulst (16) die Stahlblechscheibe (6) von oben her gegen die Unterplatte (7) verspannt.

7. Lager nach einem der Ansprüche 3 bis 6, dadurch gekennzeichnet, daß die Stahlblechscheibe (6) aus austenitischem Stahlblech einer Dicke von mindestens 0,75 mm und höchstens 5 mm besteht.

8. Lager nach einem der Ansprüche 3 bis 7, bei dem an der der gewölbten Stahlblechscheibe (6) zugewendeten Unterseite der Zwischenplatte (4) ein Werkstoffbelag angebracht ist, dadurch gekennzeichnet, daß der Werkstoffbelag aus Polytetrafluoräthylen (PTFE) besteht und an seiner der Stahlblechscheibe (6) zugewendeten Fläche mit schmiermittelgefüllten Schmiertaschen (11) versehen ist.

## Claims

1. A process for lining the concavely dished top side of the lower plate (7) of a bearing making possible tilting motion of a bridge upper structure or the like, by putting on a corrosion-resistant steel sheet disk (6), which is ground on its sliding face, characterized in that the steel sheet disk (6), before being placed in position on the lower plate (7) is pre-dished with a low degree of overshaping in its middle and after being put in position is forced along its outer edge against the dished top side of the lower plate (7).

2. A process as claimed in Claim 1, characterized in that the forcing of the outer edge of the steel sheet disk (6) is undertaken by screws and/or clamping.

3. A bearing lined using the process as claimed in claim 1 or 2 and having a top plate (1), a lower plate (7) and an inbetween plate (4) placed between them, characterized in that the steel sheet disk (6) is clamped at its outer edge from the outside by way of a keeper ring (13), fixed to the lower plate (7), against the top side of the lower plate (7).

4. A bearing as claimed in claim 3, characterized in that the inner face of the keeper ring (13) has a sloping face (14) forced against the sloping face, designed on the same lines, at the outer edge of the steel sheet disk (6).

5. A bearing as claimed in claim 4, characterized in that the sloping face (14) of the keeper ring (13) at the top is designed running into a nosepiece (15) running radially inwards, the nosepiece (15) having the top outer edge of the steel sheet disk (6) resting against it.

6. A bearing as claimed in claim 3, characterized in that the keeper ring (13) is designed clamping, by way of a rounded off inner bead (16), the steel sheet disk (6) in a downward direction against the lower plate (7).

7. A bearing as claimed in anyone of claims 3 to 6, characterized in that the steel sheet disk (6) is made of austenitic steel sheet, between 0,75 mm and 5 mm thick.

8. A bearing as claimed in anyone of claims 3 to 7, in the case of which the lower side, turned facing the dished steel sheet disk (6), of the inbetween plate (4) has a coating on it, characterized in that the coating is made up of polytetrafluoroethylene (PTFE) and on its face, turned towards the steel sheet disk (6), has lubricant pockets (11) full of lubricant.

## Revendications

1. Procédé de revêtement de la surface supérieure de forme concave de la plaque inférieure (7) d'un appui destiné à absorber les mouvements de basculement de la superstructure d'un pont ou analogue au moyen de l'application sur sa surface de glissement d'un disque (6) de tôle d'acier résistant à la corrosion et poli, caractérisé en ce que le disque (6) de tôle d'acier est pourvu, avant sa mise en place sur la plaque inférieure (7), d'une courbure préalable en son centre légèrement supérieure et est ensuite pressé, après sa mise en place, le long de sa périphérie contre le côté supérieur incurvé de la plaque inférieure (7).

2. Procédé selon la revendication 1, caractérisé en ce qu'on presse la périphérie du disque (6) de tôle d'acier par un vissage et/ou par un serrage lui appliquant une contrainte.

3. Appui revêtu au moyen du procédé selon la revendication 1 ou 2, comprenant une plaque supérieure (1), une plaque inférieure (7) et une plaque intermédiaire (4) intercalée entre les deux, caractérisé en ce que le disque (6) de tôle d'acier est appliqué sous contrainte contre le côté supérieur de la plaque inférieure (7) au niveau de sa périphérie et l'extérieur au moyen d'un anneau de retenue (13) fixé à la plaque inférieure (7).

4. Appui selon la revendication 3, caractérisé en ce que la surface interne de l'anneau de retenue (13) comprend une partie en biseau (14) qui est pressée contre une partie en biseau de forme correspondante prévue sur la périphérie externe du disque (6) de tôle d'acier.

5. Appui selon la revendication 4, caractérisé en ce que la partie en biseau (14) de l'anneau de retenue (13) se prolonge vers le haut en un gradin (15) radial dirigé vers l'intérieur et contre lequel s'appuie le rebord périphérie supérieur du disque (6) de tôle d'acier.

6. Appui selon la revendication 3, caractérisé en ce que l'anneau de retenue (13) presse le disque (6) de tôle d'acier par le haut par fintermé- diaire d'un bourrelet (16) interne et arrondi contre la plaque inférieure (7).

7. Appui selon l'une quelconque des revendications 3 à 6, caractérisé en ce que le disque (6) de tôle d'acier et réalisé à partir d'une tôle d'acier austénitique ayant une épaisseur d'au moins 0,75 mm et d'au plus 5 mm.

8. Appui selon l'une quelconque des revendications 3 à 7, dans lequel est disposée une couche de matériau sur le côté inférieur de la plaque intermédiaire (4) tourné vers le disque (6) de tôle d'acier incurvé, caractérisé en ce que la couche de matériau est constituée par du polyté- trafluoréthylène (PTFE) et est pourvue de creux de graissage (11) remplis d'un lubrifiant sur sa surface tournée vers le disque (6) de tôle d'acier.
